# EUROPÄISCHE PATENTSCHRIFT

(11) **EP 2 183 057 B1**
(45) Veröffentlichungstag und Bekanntmachung des Hinweises auf die Patenterteilung: **06.06.2012**
(21) Anmeldenummer: 08785039.2
(22) Anmeldetag: 24.07.2008
(51) Int. Cl.: B41M 7/00, B05C 11/06, B44C 1/20, D21H 23/50, D21H 23/56, D21H 25/08, B41F 23/08, D21H 19/16, D21H 25/16, B05D 5/06, B05D 3/04, B05D 1/40, D21H 23/22

(54) **VERFAHREN UND VORRICHTUNG ZUM AUFTRAG VON KUNSTSTOFFBESCHICHTUNGEN**
METHOD AND APPARATUS FOR THE APPLICATION OF PLASTICS COATINGS
PROCÉDÉ ET DISPOSITIF D'APPLICATION DE REVÊTEMENTS PLASTIQUES

(30) Priorität: 24.07.2007 DE 102007034877
(43) Veröffentlichungstag der Anmeldung: 12.05.2010
(73) Patentinhaber: Schmid Rhyner Ag, 8134 Adliswil (CH)
(72) Erfinder: SCHLATTERBECK, Dirk, 9504 Fritschen (CH); CEPPI, Andre F., 8854 Galgenen (CH)
(74) Vertreter: Herden, Andreas F.
(86) Internationale Anmeldenummer: PCT/EP2008/006086
(87) Internationale Veröffentlichungsnummer: WO 2009/012996

(56) Entgegenhaltungen:
- WO-A-03/099456
- WO-A-2006/069904
- US-A- 5 360 641
- US-A1- 2003 010 283

## Beschreibung

Die Erfindung betrifft allgemein das Auftragen von Beschichtungen, wie etwa von Lacken. Insbesondere betrifft die Erfindung dabei Einrichtungen und Maßnahmen zur gezielten Beeinflussung der Oberflächenstruktur des noch fluiden Films wie z.B. der Glättung aufgetragener Beschichtungsfilme. Mit Glättung ist hier insbesondere die Beseitigung von unerwünschten Strukturen oder Störungen der Beschichtungsoberfläche gemeint, was im folgenden genauer ausgeführt wird.

Bedingt durch das Applikationsverfahren für Lacke oder das mit einem Lack oder Beschichtungsmaterial zu beschichtende Substrat können aufgebrachte Beschichtungsfilme unerwünschte Strukturen oder Störungen aufweisen. Solche Strukturen oder Störungen können unter anderem Walzenstrukturen, Längsstrukturen von der Walzenübertragung, Längsstreifen von ungleichmässigem Auftrag oder Übertragungsfehler beim Beschichtungsauftrag sein.

Eine weitere Ursache für störende Oberflächenstrukturen kann das Substrat sein. Die Oberflächenbeschaffenheit des Substrats kann Strukturen oder Störungen auf der Beschichtungsoberfläche hervorrufen. Z.B. können durch nicht benetzte Vertiefungen im Substrat, Krater auf der Beschichtungsoberfläche entstehen. Dies kann insbesondere, aber nicht ausschliesslich beim berührungslosen Auftrag des Beschichtungsmaterials, hierbei insbesondere beim berührungslosen Auftrag durch Düsen der Fall sein.

Aus dem Stand der Technik ist das Glätten von Beschichtungen durch Rakel, Luftmesser oder Luftrakel oder glatte Walzen allgemein bekannt. Hier besteht allerdings das Problem, daß sich solche Verfahren nicht auf lateral strukturierte Lackschichten anwenden lassen, bei denen etwa Teile der Oberflächenbeschichtung ausgespart werden sollen (partielle Beschichtung). Die Behandlung mit einem Rakel oder einer Walze führt neben einer Glättung der Oberfläche dazu, daß sich die noch flüssige Lackschicht auch auf der Oberfläche verteilt und auch auf Bereiche gelangt, die an sich von der Beschichtung ausgespart werden sollen.

Aus der DE 44 43 261 A1 ist weiterhin ein Verfahren zum Glätten von Schichten bekannt, bei welchem auf einer Unterlage aufgebrachte flüssige oder teigartige Schichten mittels Ultraschall geglättet werden. Dazu ist ein Ultraschallschwinger vorgesehen, welcher auf die Schicht überträgt. Das Substrat mit der Schicht wird für eine effektive Übertragung der Ultraschallschwingungen mit dem Ultraschallschwinger von der Rückseite in Kontakt gebracht, wobei das Substrat über den Ultraschallschwinger gekrümmt oder gebogen wird.

Eine Glättung eines aufgetragenen Films durch Ultraschall wird auch in der JP 59225772 A beschrieben. Hier wird die Beschichtung mit Walzenauftrag aufgebracht. Das Substrat läuft über eine Walze, welche gegenüber dem Ultraschallschwinger angeordnet ist. Der Ultraschall wird berührungslos über die Luft auf die Schichtseite

Auch hier wird, ähnlich wie bei der DE 44 43 261 A1 eine Verkrümmung des Substrats am Ort der Ultraschall-Applikation durchgeführt.

Dies kann jedoch abhängig vom Substrat unerwünscht oder impraktikabel sein, etwa wenn das Substrat zu steif ist oder Beschädigungen zu befürchten sind. Da in beiden oben beschriebenen Fällen außerdem die Bewegungsrichtung des Substrats in der jeweiligen Einrichtung zur gezielten Beeinflussung der Oberfläche des fluiden Beschichtungsmaterials geändert wird, kann eine derartige Konstruktion nur schwer in bereits vorhandene Anlagen, wie etwa Druckmaschinen oder Druckveredelungsanlagen, integriert werden.

Aus der WO 2006/069904 A2 ist ein Verfahren und eine Vorrichtung zum Behandeln einer Faserstoffbahn bei deren Herstellung oder Veredelung bekannt. Hierbei wird ein flüssiges bis pastöses Auftragsmedium mit einem Auftragswerk kontaktlos und ohne Überschuss an Auftragsmedium an die Faserstoffbahn abgegeben und im Anschluss daran wird die frische Auftragsschicht egalisiert bzw. geglättet.

Aus der US 2003/0010283 A1 ist ein Verfahren für die Herstellung einer lichtemittierenden Vorrichtung bekannt. Die Vorrichtung umfasst ein lichtemittierendes Element mit einem aus einer organischen Verbindung bestehenden Strahler. Mittels einer Druckervorrichtung wird die organische Verbindung auf eine Oberfläche aufgetragen und mittels eines Gasstrahls wird die organische Verbindung geglättet.

Der Erfindung liegt die Aufgabe zugrunde, beim Beschichtungsauftrag auftretende Störungen der Oberfläche zu eliminieren bzw. zu glätten, um eine unabhängig vom angewendeten Applikationsverfahren und der verwendeten Substrate störungsfreie Oberfläche zu erzeugen.

Auch sollen mittels der Erfindung die Verlaufsstrecken von Beschichtungsanlagen reduziert werden können.

Demgemäß sieht die Erfindung eine Vorrichtung und ein Verfahren zum Auftragen von Beschichtungen auf Oberflächen von Substraten vor, wobei eine Beschichtungseinheit zum Auftragen von Beschichtungsmaterial in fluider Form auf die Substratoberfläche, sowie eine Fördereinrichtung verwendet wird, um die Substratoberfläche relativ zur Beschichtungseinheit entlang einer Laufrichtung an der Beschichtungseinheit vorbeizubewegen. Vorzugsweise wird dazu das Substrat an einer feststehenden Beschichtungseinheit vorbeibewegt. Es ist aber auch denkbar, das Substrat festzuhalten und die Beschichtungseinheit zu bewegen.

Weiterhin ist eine Einrichtung zur gezielten Beeinflussung der Beschichtungsoberfläche wie z.B. der Glättung des auf die Substratoberfläche mittels der Beschichtungseinheit aufgetragenen, noch fluiden Films vorgesehen. Diese Einrichtung umfasst dazu eine Einrichtung zur Erzeugung eines Gasstroms, welcher auf die mit dem Film beschichtete Substratoberfläche gerichtet ist und den Film unter zumindest teilweiser Beseitigung störender Strukturen der Filmoberfläche, wie Vertiefungen, Erhöhungen und Kratern vor der Aushärtung des Beschichtungsmaterials glättet. Die Glättung erfolgt demgemäß durch den Gasstrom berührungslos.

Überraschend ist hier, daß es möglich ist, eine sehr effektive Beseitigung von störenden Strukturen in der Filmoberfläche mit dem Gasstrom zu erzielen, ohne daß das Beschichtungsmaterial etwa über größere Strecken entlang der Oberfläche transportiert wird. Der Transport des Beschichtungsmaterials durch den Gasstrom wird dabei vorzugsweise kleiner als 1 mm, besonders bevorzugt kleiner als 0,25 mm entlang der Oberfläche gehalten. Die Konturen der Ränder beschichteter Bereichen bleiben besonders bevorzugt durch die Glättung gänzlich unbeeinflusst. Dies bedeutet, dass Beschichtungsmaterial durch die Glättung nicht in unbeschichtete Bereiche eingetragen wird.

Die Erfindung ist insbesondere in Verbindung mit einem berührungslosen Beschichtungsauftrag durch eine Düsenanordnung geeignet. Diesbezüglich ist weiterhin eine rechnergestützte Steuereinrichtung zur Ansteuerung der Beschichtungsdüsen von Vorteil, so daß sich durch entsprechende Steuerung der Düsen auch lateral gemusterte Beschichtungen, hier insbesondere unter Aussparung von Bereichen der Substratoberfläche erzeugen lassen. Besonders bevorzugt kommt eine Drop-on-Demand-, beziehungsweise Bedarfstropfen-Beschichtungseinheit mit Düsen zur Abgabe von jeweils einzelnen Tropfen des Beschichtungsmaterials unter Ansprechen auf Steuersignale zum Einsatz. Die Düsen der Beschichtungseinheit sind vorzugsweise in zumindest einer Reihe quer zur Laufrichtung angeordnet.

Gerade bei einem berührungslosen Verfahren, wie etwa bei einer Beschichtung mittels einer Drop-on-Demand- oder Tintenstrahl-Druckeinheit kommt es auf vielen, besonders auf porösen Substraten wie Papier oder Karton vor, daß die Beschichtung einen Film bildet, in welchem über die Oberfläche verteilt kleine Krater oder Gruben, beziehungsweise Pinholes vorhanden sind, welche das gewünschte Erscheinungsbild stören. So sind diese Krater oder Pinholes sowohl auf glänzenden, als auch matten Beschichtungen auf Druckerzeugnissen gut zu sehen. Selbst bei gestrichenem Papier oder Karton können diese Vertiefungen auftreten. Mittels der Erfindung können diese Krater durch Beaufschlagung des noch nicht verfestigten Lack- oder Beschichtungsfilms in sehr einfacher Weise in ihrer Anzahl zumindest deutlich reduziert werden.

Um mittels einer berührungslosen Beschichtung, insbesondere mittels Drop-on-Demand-Technik einen schnellen Auftrag des Beschichtungsmaterials zu erzielen, ist es weiterhin besonders bevorzugt, daß die Düsen der Beschichtungseinheit in zumindest einer Reihe angeordnet sind, welche quer zur Laufrichtung verläuft und die verarbeitbare Substratbreite senkrecht zur Laufrichtung zumindest zu drei Vierteln überspannt, wobei die Düsen in Richtung quer zur Laufrichtung vorzugsweise starr angeordnet sind. Die Düsen überstreichen damit den gesamten zu beschichtenden Bereich des Substrats nur durch Bewegung entlang einer Richtung, nämlich der Laufrichtung.

Auch bei anderen Beschichtungsverfahren, wie etwa Walzenauftrag oder beim Siebdruck kann es aber ebenfalls zu unerwünschten Strukturen der Oberfläche kommen, die unter anderem durch die Materialspaltung entstehen, wenn sich die Walze oder das Sieb von der Substratoberfläche trennt. In Weiterbildung der Erfindung kann die Beschichtungseinheit daher auch eine Einrichtung zum Walzenauftrag und/oder eine Siebdruck-Einrichtung umfassen. Im Falle einer Beschichtung mit Walzenauftrag ist insbesondere auch an Flexodruck, Tiefdruck und einfache, vollflächige Walzenlackierung gedacht. Beim Flexodruck-Verfahren rollt die mit einer Druckform bespannte Formwalze auf dem Substrat ab und trägt das Beschichtungmaterial selektiv auf die Substratoberfläche auf.

Beim Tiefdruck werden die Vertiefungen eines selektiv gravierten Zylinders mit Beschichtungsmaterial oder Druckfarbe gefüllt. Der Zylinder wird direkt mit dem Papier in Kontakt gebracht, wobei sich das Beschichtungsmaterial oder die Druckfarbe auf das Papier überträgt. Beim Siebdruck wird durch ein partiell durchlässiges Gewebe mit einem Rakel die Farbe oder das Beschichtungsmaterial an den geöffneten Stellen durch das Gewebe auf das Papier übertragen. Alle genannten Verfahren bis auf die vollflächige Walzenbeschichtung können ebenso wie die Drop-on-Demand-Technik auch zur lateral strukturierten Beschichtung unter Aussparung von Bereichen der Substratoberfläche eingesetzt werden.

Es zeigt sich, daß ein gleichmäßiger Gasstrom hinsichtlich der Glättungswirkung nachteilig ist. So konnte mit einer Schlitzdüse, welche die Oberfläche mit einem gleichmäßigen Gasstrom überstreicht, nur eine vergleichsweise schlechte Glättungswirkung erzeugt werden. Vielmehr ist es günstig, einen Gasstrom über die Oberfläche zu führen, der hinsichtlich der Richtung und/oder Strömungsgeschwindigkeit für die jeweiligen Punkte der zu glättenden Oberfläche variiert. Maßnahmen, um einen solchen Gasstrom zu erzeugen, werden im Folgenden umrissen.

Im einfachsten Fall werden einzelne Düsen in Reihen- bzw. Gitternetzanordnung verwendet. Günstig ist es dabei, wenn die Einrichtung zur Erzeugung eines Gasstroms zumindest eine Reihe von Gasdüsen umfasst, welche quer zur Laufrichtung verläuft.

Um Gasströme mit geeigneter Geschwindigkeit zu erzeugen, haben sich Vordrücke an der oder den Düsen im Bereich ab zumindest 1 Bar, vorzugsweise zumindest 0,5 Bar bzw. zumindest 0,1 Bar als geeignet erwiesen. Bei grösseren Düsendurchmessern können auch höhere Drücke, beispielsweise bis 2 Bar, 4 Bar, 6 Bar oder 12 Bar ggf. sogar 20 Bar eingesetzt werden.

Ebenfalls können die Gasströme durch geeignete Düsenformen und Düsengrössen für den Zweck der Erfindung angepasst werden. Vorzugsweise weisen die Düsen einer Glättungseinrichtung einen Durchmesser von zumindest 0,05 Millimetern bis höchstens 10 Millimetern, besonders bevorzugt zwischen 0,1 bis 5 Millimeter, insbesondere bevorzugt zwischen 0,2 und 2 Millimetern oder zwischen 0,5 und 1 Millimetern.

Eine Möglichkeit zur Verbesserung der Glättungswirkung ist, eine Düsenanordnung vorzusehen, welche Luftströme erzeugt, die unter verschiedenen Raumrichtungen auf die Substratoberfläche treffen und/oder Gradienten in der Strömungsgeschwindigkeit in mehreren Richtungen entlang der Oberfläche aufweisen.

Eine weitere Maßnahme ist die Verwendung von Düsen, die einen turbulenten Gasstrom erzeugen. Dazu können Turbulatoren, beispielsweise in der oder den Düsen vorgesehen werden, die den Gasstrom verwirbeln.

Auch können der oder die Gasströme mit Ultraschall-Wellen beaufschlagt werden.

Weiterhin kann es günstig sein, wenn bei der Umlenkung des Gasstroms durch das Substrat entlang von dessen Oberfläche eine Vorzugsrichtung vorhanden ist. Dazu können neben senkrecht auftreffenden Gasströmen der oder die Gasströme vorzugsweise auch unter schrägem Winkel auf die Substratoberfläche gerichtet werden. Der Winkel des Gasstroms liegt dazu zwischen einem Winkel größer 0° und bis 90°, vorzugsweise im Bereich von 10° oder 20° bis 80°, bevorzugt dabei im Bereich von 30° bis 70°, besonders bevorzugt im Bereich von 40° bis 60° gemessen vom Lot auf die Oberfläche.

Noch eine weitere Maßnahme liegt darin, anstelle eines gleichmäßigen Ausströmens aus der oder den Düsen den oder die Gasströme zu pulsen.

Weiterhin kann auch eine Einrichtung zur Rasterung des oder der Gasströme über jeweils zumindest einen Teilbereich der Substratoberfläche vorgesehen werden. Auf diese Weise kann mit einem oder mehreren Gasströmen, die jeweils Strömungsgradienten in mehrere Richtungen entlang der Oberfläche aufweisen, dennoch die gesamte zu glättende Oberfläche überstrichen werden.

Es hat sich gezeigt, daß kraterähnliche Vertiefungen abhängig von der Art des Substrats insbesondere bei kleinen Schichtdicken auftreten. Die Anwendung der Erfindung ist daher besonders geeignet für dünnere Beschichtungsfilme. In Weiterbildung der Erfindung ist dazu vorgesehen, daß ein Film mit einer Schichtdicke kleiner 100 Mikrometer, vorzugsweise kleiner 50 Mikrometer, besonders bevorzugt kleiner 30 Mikrometer aufgetragen und anschließend vor dessen Verfestigung geglättet wird. Auch sehr dünne Beschichtungen mit Schichtdicken kleiner 20 Mikrometer, sogar kleiner 10 Mikrometer Schichtdicke lassen sich unter Beseitigung von Vertiefungen und/oder Öffnungen glätten. Selbst Beschichtungsoberflächen von Filmen mit Schichtdicken von kleiner 5 Mikrometern können mit dem erfindungsgemässen Verfahren positiv beeinflusst werden.

Als gezielte Beeinflussung der Oberflächenstruktur kann die Glättung eines Films von noch fluidem Beschichtungsmaterial gelten, bei der mittels des Gasstroms kraterartige Vertiefungen oder Strukturen, die sich vom Substrat oder durch das Beschichtungsverfahren übertragen, entfernt, beziehungsweise geschlossen werden. Gleichzeitig können auch neue, nach Bedarf erwünschte Strukturen erzeugt werden, etwa um dem ausgehärteten Film eine spezielle Optik und/oder haptische Erscheinung zu verleihen. Dazu wird der Gasstrom in Auftreffwinkel und Strömungsgeschwindigkeit so angepasst, daß kleinere Vertiefungen nicht nur geglättet, sondern gleichzeitig auch durch lokale Verdrängung und/oder Umschichtung des Beschichtungsmaterials zusätzliche Strukturen geschaffen werden. Solche gezielt erzeugten Strukturen können unter anderem Kräuselstrukturen, Wellen, Vertiefungen, Rippen oder Rillen sein.

In besonders bevorzugter Weiterbildung der Erfindung wird der Film nach der gezielten Beeinflussung der Oberfläche, z.B. der Glättung mittels einer separaten Aushärte- oder Trocknungseinrichtung zur Härtung oder Trocknung des Beschichtungsmaterials in eine feste Form gebracht. Diese Einrichtung ist dazu in Laufrichtung der Einrichtung zur Beeinflussung der Oberfläche nachgeordnet, so daß die Substratoberfläche erst die Beschichtungseinheit, dann die Einrichtung zur Beeinflussung der Oberfläche und danach die Aushärteeinrichtung passiert. Besonders geeignet ist dabei der Auftrag von mit UV-Licht härtbaren Beschichtungen, wie insbesondere UV-Überdrucklack und eine Härtung des Beschichtungsmaterials durch Einstrahlung von UV-Licht nach der Glättung. Demgemäß umfasst bei dieser Weiterbildung der Erfindung die Härtungseinrichtung eine Lichtquelle, vorzugsweise eine UV-Lichtquelle.

Andere alternative oder zusätzliche Möglichkeiten der Härtung nach der gezielten Beeinflussung bestehen in der Erwärmung in einem Ofen und/oder mit einem Heizstrahler und/oder mittels einer Mikrowellenquelle. Für eine Härtung unter Erwärmung können beispielsweise bekannte thermisch vernetzbare oder härtbare Systeme verwendet werden. Thermisch vernetzbare Beschichtungen können beispielsweise ebenso wie UV-vernetzbare Systeme auf Acrylaten basieren.

Um eine effektive Beeinflussung der Oberfläche wie z.B. eine Glättung bewerkstelligen zu können, ist es weiterhin günstig, einen gewissen Bereich in der dynamischen Viskosität einzuhalten. Ist die Viskosität des aufgetragenen Beschichtungsmaterials zu klein, so kann es durch den Gasstrom schnell zu einem Verblasen und unerwünschten Umschichtung und Verlaufen des Films an dessen Rändern kommen. Ist die dynamische Viskosität andererseits zu hoch, so können unerwünschte Strukturen des Films, wie insbesondere kraterartige Vertiefungen unter Umständen nicht in wünschenswerter Geschwindigkeit geglättet werden. In vorteilhafter Weiterbildung der Erfindung wird dazu ein Beschichtungsmaterial aufgetragen, welches bei der Verarbeitungstemperatur eine dynamische Viskosität von mindestens 10 Sekunden und höchstens 1000 Sekunden, vorzugsweise höchstens 500 Sekunden, besonders bevorzugt höchstens 200 Sekunden ggf. sogar höchstens 100 Sekunden aufweist, gemessen als Auslaufzeit eines Volumens von 100 cm³ aus einem DIN-Becher mit einer Auslaufdüse mit 4 Millimetern Durchmesser. Die Einstellung der Viskosität kann auch über die Einstellung der Temperatur erfolgen, so daß auch hochviskose oder niederviskose Beschichtungsmaterialien aufgetragen und geglättet werden können.

Die gezielte Beeinflussung der Oberfläche mit einem Gasstrom, wie insbesondere einem Luftstrom stellt die besonders bevorzugte, weil sehr effektive und einfache Art und Weise der Beeinflussung der Oberfläche dar. Darüber hinaus wurden jedoch auch noch weitere Verfahren gefunden, die ebenfalls eine einfache und effektive Beeinflussung der Oberfläche ermöglichen. So ist gemäß einer weiteren, alternativen oder zusätzlichen Ausführungsform der Erfindung eine Vorrichtung zum Auftragen von Beschichtungen auf Oberflächen von Substraten vorgesehen, die ebenfalls eine Beschichtungseinheit zum Auftragen von Beschichtungsmaterial in fluider Form, sowie eine Fördereinrichtung umfasst, um die Substratoberfläche relativ zur Beschichtungseinheit entlang einer Laufrichtung an der Beschichtungseinheit vorbeizubewegen, vorzugsweise wiederum durch Bewegung des Substrats an einer feststehenden Beschichtungseinheit.

Es ist eine Einrichtung zur gezielten Beeinflussung der Beschichtungsoberfläche insbesondere zur Glättung des auf die Substratoberfläche mittels der Beschichtungseinheit aufgetragenen, noch fluiden Films vorgesehen, wobei die Einrichtung zur gezielten Beeinflussung der Oberfläche des fluiden Beschichtungsmaterials eine Anordnung von Nadeln umfasst, welche zur Beeinflussung der Oberfläche, insbesondere zur Glättung die Oberfläche berühren. Insbesondere können dazu die Nadeln in den Film einstechen. Durch das Einstechen der Nadeln wird eine lokale Bewegung des flüssigen Beschichtungsmaterials verursacht, welche dazu führt, daß sich an der Einstichstelle oder in Bereichen nahe der Einstichstelle vorhandene Ungleichmäßigkeiten in der Oberfläche ausgeglichen werden.

Dabei macht man sich die Grenzflächenspannung zwischen Flüssigkeit und der Nadel zunutze, die zu einer Adhäsion des flüssigen Beschichtungsmaterials an den Nadeln führt. Beim Herausziehen der Nadel aus dem Material verläuft das auf diese Weise an der Nadel angesammelte Material wieder. Insbesondere können auch wiederum kraterartige Vertiefungen, wie sie bei bestimmten Substratmaterialen und berührungsloser Beschichtung auftreten, geschlossen werden. Da mit den Nadeln nur eine punktuelle Berührung mit dem Film erfolgt, wird allenfalls wenig Beschichtungsmaterial durch das wiederholte Einstechen und Berührung von Nadeln mit unbeschichteten Bereichen der Substratoberfläche verteilt. Die Probleme, die bei einer Glättung mit einer Walze oder einem Rakel entstehen, werden demgemäß ebenso wie bei einer Glättung mit einem Gasstrom vermieden.

Hinsichtlich der Ausbildung der Beschichtungseinheit und der Härtungseinheit kann die Vorrichtung ebenso wie die weiter oben beschriebene Vorrichtung ausgebildet sein. Neben einer berührungslosen Beschichtung kann also alternativ oder zusätzlich beispielsweise auch eine Einrichtung zum Walzenauftrag, etwa für den einfachen vollflächigen, Flexo- oder Tiefdruckauftrag, oder für den Siebdruck vorgesehen sein.

Eine besonders bevorzugte Ausführungsform der Einrichtung zur gezielten Beeinflussung der Oberfläche des fluiden Beschichtungsmaterials sieht eine mit Nadeln versehene Walze oder ein mit Nadeln versehenes Band vor, welche auf dem Film abrollen. Durch das Abrollen wird vermieden, daß sich die Nadelspitzen entlang des Films bewegen und dann ihrerseits unerwünschte Strukturen in Form von Riefen in den Film einfügen.

Die Nadeln können allgemein auch mit einer Ansteuerung gesteuert werden, so daß sie gezielt punktuell oder in einem vorgegebenen Muster den Film berühren.

Um die Wirkung der Einrichtung zur gezielten Beeinflussung der Oberfläche des fluiden Beschichtungsmaterials weiter zu verbessern, kann gemäß noch einer Weiterbildung der Erfindung ein Ultraschallschwinger vorgesehen werden, welcher an die Nadeln angekoppelt ist. Auf diese Weise werden die Nadeln mit Ultraschallschwingungen beaufschlagt und übertragen diese über die Nadelspitzen in den Film.

Auch können die Nadeln durch elektromechanische Einrichtungen wie z.B. Piezosteuerung oder einer geeigneten Ansteuerung über Pressluft selektiv angesteuert werden, um z. B. nur Bereiche zu berühren, auf denen Beschichtungsmaterial aufgetragen wurde. Die Piezo- oder Druckluftsteuerung kann z.B. auch dazu verwendet werden, eine vertikale oder laterale Bewegung der Nadeln zu erzeugen um den Glättungseffekt auszudehnen bzw. zu unterstützen. Weiter kann diese Bewegung bei partieller Beschichtung auch das Verschmieren des Lackfilms zumindest vermindern.

Gemäß noch einer weiteren alternativen oder zusätzlichen Ausführungsform der Erfindung ist eine gezielte Beeinflussung der Oberfläche des Films mittels einer gezielten, berührungslosen Erwärmung durch die Einrichtung zur gezielten Beeinflussung der Oberfläche des fluiden Beschichtungsmaterials vorgesehen.

Allgemein wird beim erfindungsgemäßen Verfahren zum Auftragen von Beschichtungen auf Oberflächen von Substraten demgemäß,
- mit einer Beschichtungseinheit Beschichtungsmaterial in fluider Form aufgetragen, während
- mit einer Fördereinrichtung die Substratoberfläche relativ zur Beschichtungseinheit entlang einer Laufrichtung an der Beschichtungseinheit vorbeibewegt wird, vorzugsweise durch Bewegung des Substrats an einer feststehenden Beschichtungseinheit,
- wobei der auf die Substratoberfläche mittels der Beschichtungseinheit aufgetragene, noch fluide Film vor dessen Verfestigung gezielt beeinflusst wird, wobei
- zur Beeinflussung der Beschichtungsoberfläche zumindest eine der Maßnahmen durchgeführt wird:
- es wird ein Gasstrom erzeugt und auf die mit dem Film beschichtete Substratoberfläche gerichtet,
- die Filmoberfläche wird mittels einer Anordnung von Nadeln berührt,
- der Film wird berührungslos erwärmt.

Die Erwärmung kann durch einen Ofen, eine Strahlungsquelle (z.B. einen IR-Strahler), vorzugsweise einen Laser und/oder durch eine Einrichtung zur Erzeugung elektromagnetischer Strahlung anderer Wellenlänge, vorzugsweise von Mikrowellen erfolgen.

Auch können die einzelnen Glättungsverfahren miteinander kombiniert werden. So kann unter anderem auch eine Heizeinrichtung zur Erwärmung des zumindest einen Gasstroms vorgesehen werden, so daß eine Glättung mit einem erwärmten Gasstrom erfolgt. Geeignet sind dazu Temperaturen des Gasstroms im Bereich von 0 bis 500°C, vorzugsweise im Bereich von 100 bis 400°C, besonders bevorzugt im Bereich von 150 bis 300°C. Auch kann zusätzlich zum Anblasen der Oberfläche mit einem oder mehreren Gasströmen eine separate Erwärmung, etwa mittels einer geeigneten Strahlungsquelle oder auch durch Mikrowellen erfolgen.

Wird eine Quelle zur Erzeugung elektromagnetischer Strahlung zur lokalen Erwärmung verwendet, kann eine Einrichtung zum Rastern des oder der Strahlen über die Substratoberfläche, oder zumindest einen Teilbereich derselben vorgesehen sein. Auf diese Weise können ein energetischer, lokal begrenzter Strahl oder mehrere solcher Strahlen die gesamte zu glättende Oberfläche überstreichen.

Prinzipiell können beschichtete Oberflächen aus jedem Material und jeglicher Geometrie Ziel der gezielten Beeinflussung der noch flüssigen Beschichtungsoberfläche vorzugsweise der Glättung durch die erfindungsgemässe Vorrichtung sein.

Die Vorrichtung kann insbesondere zur Beschichtung von Papier, Karton oder Kunststofffolien ausgebildet sein. Gedacht ist dabei besonders an die Beschichtung von Druckerzeugnissen, vorzugsweise zu deren Veredelung. Gerade bei Substraten wie Papier oder Karton, die eine gewisse Porosität aufweisen, zeigt sich ansonsten oft das Problem von in der Beschichtung auftretenden kraterartigen Vertiefungen, hier insbesondere auch in Verbindung mit einem Auftrag des Beschichtungsmaterials im Drop-on-Demand-Verfahren oder einem anderen berührungslosen Beschichtungsverfahren.

Allgemein ist auch daran gedacht, die erfindungsgemäße Vorrichtung in einer Druckmaschine, wie etwa einer Offset-, Flexo-, Tief oder einer Siebdruckmaschine einzusetzen. Auf diese Weise können Druckerzeugnisse in einer einzigen Anlage dann bedruckt und veredelt werden. Auch ist daran gedacht, eine Beschichtungsvorrichtung, wie etwa eine Druckmaschine mit Lackierwerk, beziehungsweise einer Beschichtungsvorrichtung, mit einer Einrichtung zur gezielten Beeinflussung der Oberfläche des fluiden Beschichtungsmaterials nachzurüsten, so daß eine erfindungsgemäße Beschichtungsvorrichtung erhalten wird. Ebenso kann auch eine Druckmaschine -unabhängig vom verwendeten Druckverfahren- mit einem Lackierwerk nachgerüstet werden, welches eine erfindungsgemäße Einrichtung zur gezielten Beeinflussung der Beschichtungsoberfläche enthält.

Die Erfindung wird nachfolgend anhand von Ausführungsbeispielen und unter Bezugnahme auf die beigeschlossenen Zeichnungen näher erläutert. Dabei bezeichnen gleiche Bezugszeichen gleiche oder ähnliche Teile. Es zeigen:
- Fig. 1: eine schematische Ansicht einer Vorrichtung zur Veredelung von Druckerzeugnissen mit Beschichtungsfilmen,
- Fig. 2: eine Ansicht einer Bogen-Offsetdruckmaschine mit einer Beschichtungseinheit zum Auftragen und Glätten von Lack,
- Fig. 3: eine schematische Ansicht eines weiteren Ausführungsbeispiels einer Beschichtungseinrichtung,
- Fig. 4: Teile einer Einrichtung zur gezielten Beeinflussung von Oberflächen flüssiger Beschichtungsfilme,
- Fig. 5A und 5B: Gitternetz-Darstellungen eines Lackfilms vor und nach der gezielten Beeinflussung der Oberfläche,
- Fig. 6: eine weitere Ausführungsform einer Einrichtung zur gezielten Beeinflussung von Beschichtungsoberflächen, mit welcher eine Glättung durch lokale Erwärmung des Beschichtungsmaterials erfolgt,
- Fig. 7: eine elektronenmikroskopische Aufnahme einer kraterähnlichen Vertiefung in einem aufgetragenen Lackfilm vor der gezielten Beeinflussung mit dem erfindungsgemässen Verfahren,
- Fig. 8: Aufnahme von kraterähnlichen Vertiefungen wie in Fig. 7 abgebildet mit Weisslicht-Mikroskopie,
- Fig. 9: Schnitt durch eine der beiden kraterähnlichen Vertiefungen aus Fig. 8.

In Fig. 1 ist ein Ausführungsbeispiel einer Vorrichtung 1 zur Veredelung von Druckerzeugnissen dargestellt.

Dazu wird mittels der Vorrichtung 1 eine Lackbeschichtung auf die Oberfläche 21 eines vorzugsweise bedruckten Papier- oder Karton-Substrats 2 aufgetragen. Dazu ist eine Fördereinrichtung vorgesehen, welche bei dem dargestellten Beispiel Walzen 11 umfasst, auf welchen das Substrat 2 mit der Seite 22 aufliegend an einer Beschichtungseinheit 5 in Gestalt eines Lackierwerks entlang einer Laufrichtung 13 vorbeibewegt wird. Die Beschichtungseinheit 5 trägt einen Film 7 zunächst noch fluiden Beschichtungsmaterials in Form einer UV-härtbaren Beschichtung gesteuert durch einen Rechner 15 auf.

Die Beschichtungseinheit 5 arbeitet nach dem Drop-on-Demand-Prinzip, wobei die Düsen 51 der Beschichtungseinheit 5 unter Ansprechen von Steuersignalen des Rechners 15 einzelne Tropfen auf die zu beschichtende Substratoberfläche 21 schleudern, wobei die Tropfen einen vorzugsweise geschlossenen Film bilden. Die Düsen 51 sind in einer Reihe quer zur Laufrichtung angeordnet, wobei die Reihe zumindest 3/4 der Breite, vorzugsweise die gesamte Breite des Substrats 2 überspannt. Um hohe Beschichtungsgeschwindigkeiten erzielen zu können, wird vorzugsweise eine Anordnung von Düsen 51 verwendet, die bei der Beschichtung starr in Richtung quer zur Laufrichtung gehaltert wird.

Anders als in Fig. 1 dargestellt, können auch mehrere in Laufrichtung hintereinander angeordnete Düsenreihen vorgesehen werden.

In Laufrichtung der Beschichtungseinheit nachgeordnet, ist außerdem eine Einrichtung zur gezielten Beeinflussung der Beschichtungsoberfläche z.B. zur Glättung der Oberfläche 9 vorgesehen. Diese umfasst eine Reihe von auf die Substratoberfläche gerichteten Düsen 91. Die Reihe der Düsen 91 verläuft ebenso wie die zumindest eine Reihe der Beschichtungsdüsen 51 ebenfalls quer zur Laufrichtung 13.

Die Düsen 91 dieser Einrichtung 9 sind an zumindest eine Druckluftquelle angeschlossen, so daß aus den Düsen 91 Luftströme 93 entweichen, die auf die Substratoberfläche 21, beziehungsweise den darauf aufgebrachten Film treffen. Durch die vorzugsweise turbulenten Luftströme wird eine geringfügige horizontale Umschichtung im Film 7 bewirkt, so daß kraterartige Vertiefungen 71 geschlossen werden, die bei der Drop-on-Demand-Beschichtung des porösen Papier- oder Kartonsubstrats 2 entstehen. Um die Glättungswirkung weiter zu verbessern, kann es sinnvoll sein, die Luftströme zu pulsen, und/oder zu erwärmen, und/oder in der Gasversorgung der Düsen 91 einen oder mehrere Ultraschallschwinger vorzusehen, um die Luftströme 93 mit Ultraschallwellen zu beaufschlagen.

Die glättende Wirkung der Luftströme wird außerdem dadurch verbessert, indem die Achsen der Düsen, beziehungsweise dementsprechend die austretenden Luftströme schräg unter einem Winkel 92 zum Lot auf die Seite 21 des Substrats 2 gerichtet werden. Der Winkel 92 beträgt zwischen 0° und 90°, vorzugsweise zwischen 20° bis 80°, insbesondere dabei zwischen 30° bis 70°, besonders bevorzugt zwischen 40° bis 60°.

Eine Verbesserung der Glättungswirkung wird bereits dadurch erzielt, daß anstelle eines einzelnen Gasstroms, wie er beispielsweise mit einer Schlitzdüse erzeugt werden kann, mehrere diskrete Gasströme durch die Mehrzahl von Düsen und/oder Gradienten in der Strömungsgeschwindigkeit in mehreren Richtungen entlang der Oberfläche aufweisen.

Nachdem der Film 7 mittels der Luftströme 91 der Einrichtung 9 geglättet worden ist, wird der Film ausgehärtet. Dazu ist eine Aushärteeinrichtung zur Härtung des Beschichtungsmaterials vorgesehen, welche in Laufrichtung der Einrichtung 9 nachgeordnet ist. Die Aushärteeinrichtung umfasst dazu bei dem dargestellten Beispiel eine UV-Lichtquelle 10. Diese Lichtquelle gibt UV-Licht mit einem Spektrum ab, welches in Kombination mit dem verwendeten Photoinitiator zur Härtungsreaktion geeignet ist.

Durch das UV-Licht der UV-Lichtquelle 10 wird eine radikalische Polymerisation des bis dahin noch fluiden UV-Lacks in Gang gesetzt. Geeignet sind beispielsweise UV-härtende Beschichtungen auf Acrylat-Basis.

Die Vorrichtung 1 kann nicht nur eine Vorrichtung zur Veredelung von Druckerzeugnissen sein. Gemäß einer Variante können die Druckerzeugnisse auch mit der Vorrichtung erzeugt werden, wobei mit den Düsen 51 der Beschichtungseinheit 5 Druckfarben als Beschichtung aufgetragen werden, deren Oberfläche dann anschließend mit der Einrichtung 9 geglättet wird. Auch in diesem Fall können UV-härtende Druckfarben eingesetzt werden, welche dann durch das UV-Licht der UV-Lichtquelle 10 verfestigt werden.

Fig. 2 zeigt ein weiteres Ausführungsbeispiel, bei welchem eine erfindungsgemäße Vorrichtung 1 in eine Offset-Druckmaschine 30 integriert ist. Die Offset-Druckmaschine 30 ist bei dem dargestellten Beispiel als Bogenoffset-Druckmaschine zum Bedrucken von Substraten 2 in Form einzelner Papier- oder Kartonbögen ausgebildet. Ebenso kann aber auch eine Rollenoffset-Druckmaschine verwendet werden. Die Druckmaschine 30 umfasst ein Farbwerk 31, mit welchem Farbe 32 über eine Reihe von Walzen 33 auf den Plattenzylinder 38 aufgetragen wird. Auf dem Plattenzylinder 38 ist die Druckplatte befestigt. Ein Feuchtwerk 34 trägt Wasser 35 über eine weitere Anordnung von Walzen 36 auf die Druckplatte auf dem Plattenzylinder 38 auf, wobei die Farbe von den nicht bebilderten Stellen der Druckplatte verdrängt wird. Vom Plattenzylinder 38 wird das Druckbild auf den mit einem Gummituch versehenen Druckzylinder 39 übertragen. Dieser trägt dann die Druckfarbe, beziehungsweise das Druckbild auf die mit einem Gegendruckzylinder 37 gegen den Druckzylinder gepressten Substrate 2 auf, die entlang der Laufrichtung 13 durch die Druckmaschine 30 gefördert werden. In Laufrichtung 13 dem Druckzylinder 39 nachgeordnet ist eine Beschichtungsvorrichtung angeordnet, wie sie beispielsweise in Fig. 1 dargestellt ist. Die Beschichtungsvorrichtung 1 umfasst demgemäß eine Beschichtungseinheit 5 zum strukturierten Auftragen von Beschichtungsmaterial, eine Einheit 9, mit welcher der aufgetragene Lackfilm geglättet wird, sowie eine UV-Lichtquelle 10 zur Härtung des von der Beschichtungseinheit 5 gegebenenfalls strukturiert aufgetragenen Films eines UV-härtenden Lacks. Als Fördereinrichtung dient die Druckmaschine 30 selber. Zusätzlich können geeignete, speziell mit der Vorrichtung 1 zusammenwirkende, oder zu dieser gehörende Fördereinrichtungen vorgesehen sein. Bei dem dargestellten Beispiel ist dazu ein über Walzen 11 laufendes Band 110 vorgesehen, auf welchem die Substrate 2 aufliegen.

Die Druckmaschine 30 kann insbesondere auch mit einer Vorrichtung 1 nachgerüstet sein. Für den Fall, daß die Druckmaschine selber bereits alternativ oder zusätzlich zum Bedrucken für den Lackauftrag ausgebildet ist, kann auch eine erfindungsgemäße Vorrichtung 9 nachgerüstet werden.

Wie bei dem in Fig. 1 gezeigten Beispiel kann die Vorrichtung 9 insbesondere wieder eine Anordnung von Düsen zur Erzeugung von Gasströmen umfassen, mit welchem der Lackfilm geglättet wird.

Anstelle einer Offset-Druckmaschine kann die Vorrichtung 1 oder die Einrichtung 9 auch in entsprechender Weise in andere Druckmaschinen, wie etwa Digitaldruck- (Inkjet, Tonerverfahren), Siebdruck-, Flexodruck-, oder Tiefdrucksowie Tampondruckmaschinen zum Bedrucken und/oder zur Druckveredelung, oder auch einer Maschine für Walzen- oder Sprühauftrag von Lacken eingebaut werden.

Fig. 3 zeigt ein weiteres Ausführungsbeispiel einer Beschichtungsvorrichtung 1.

Auch bei diesem Beispiel kann die Beschichtung mit einem Lackfilm zur Erzeugung strukturierter Lackfilme mittels einer Beschichtungseinheit 5 durchgeführt werden, welche lateral strukturierte Filme im Drop-on-Demand-Verfahren erzeugt. Als Substrat 2 ist bei dem hier dargestellten Beispiel ein kontinuierliches Band dargestellt.

Im Unterschied zu den vorhergehenden Beispielen umfasst die Einrichtung 9 hier anstelle einer Düsenanordnung eine mit Nadeln besetzte Walze 94. Die Nadeln berühren beim Abrollen der Walze den Film des noch fluiden Beschichtungsmaterials. Dies führt bei geeigneten Verfahrensparametern zu einer effizienten Glättung der Filmoberfläche.

Fig. 4 zeigt eine schematische Ansicht einer Ausführungsform einer Einrichtung 9, welche den noch fluiden Lackfilm entsprechend der in den Fig. 1 und 2 gezeigten Ausführungsbeispielen durch auf die Substratoberfläche gerichtete Gasströme glättet. Fig. 4 zeigt dazu eine Ansicht entlang der Laufrichtung des Substrats 2. Die Einrichtung 9 umfasst wie bei den in den Fig. 1 und 2 gezeigten Beispielen eine Reihe von Düsen 91, die quer zur Laufrichtung verläuft. Die Düsen sind außerdem in unterschiedlichen Winkeln zur Normalen des Substrats angeordnet, so daß durch die einzelnen Düsen Gasströme erzeugt werden, welche verschiedene Winkel zum Substrat 2 aufweisen. Zusätzlich wird die Einrichtung, wie anhand des Doppelpfeiles angedeutet ist, quer zur Laufrichtung des Substrats 2 hin und her bewegt, so daß nacheinander die Gasströme unter unterschiedlichen Winkeln auf eine jeweilige Stelle des Films auftreffen und die Gasströme über die Substratoberfläche gerastert werden. Auf diese Weise wird eine besonders effektive Glättung erreicht. Selbstverständlich können nacheinander unter unterschiedlichen Winkeln auf eine Stelle der Substratoberfläche treffende Gasströme auch mit einer anderen Anordnung erzielt werden. Um nur ein Beispiel zu nennen, können beispielsweise auch um Drehachsen präzessierende Düsen eingesetzt werden. Es versteht sich daher, daß die in Fig. 4 dargestellte Ausführungsform lediglich beispielhaft ist. Um die Glättungswirkung weiter zu verbessern, können die Gasströme auch gepulst und/oder erwärmt und/oder mit Ultraschallwellen beaufschlagt werden.

Mit den Düsen 91 läßt sich nicht nur eine Glättung des Lackfilms durch Beseitigung von kraterförmigen Vertiefungen erzeugen. Je nach Stärke und/oder Turbulenz des Gasstroms und Viskosität des Beschichtungsmaterials können auch gezielt Strukturen zusätzlich in den Film eingebracht werden. Ein solches Beispiel ist in den Fig. 5A und 5B dargestellt. Fig. 5A zeigt in einer Gitternetzdarstellung einen Lackfilm vor der Glättung, so, wie er vielfach insbesondere auf Papier- oder Kartonsubstraten durch Drop-on-Demand-Beschichtung erhalten wird. Die kraterähnlichen Vertiefungen 71 sind über die Oberfläche des Films 7 verteilt und haben einen von der Schichtdicke abhängigen Durchmesser.

Wie anhand von Fig. 5B zu erkennen ist, sind diese Vertiefungen durch das Anblasen des Films mit Gasströmen geschlossen. Anstelle dessen ist durch geeignete Einstellung der Viskosität und der Strömungsgeschwindigkeit des Gasstroms im Film 7 eine reliefartige Strukturierung mit Rippen oder Wellen 72 erzeugt worden. Eine solche gezielte Strukturierung kann eingesetzt werden, um eine bestimmte gewünschte haptische und/oder optische Erscheinung zu erzielen.

Fig. 6 zeigt noch ein weiteres Beispiel einer Einrichtung 9. Das Prinzip der hier gezeigten Einrichtung basiert darauf, eine Glättung durch eine gezielte, berührungslose Erwärmung zu erzielen. Dazu sind ein oder mehrere Strahlungsquellen, beispielsweise wie im gezeigten Beispiel mehrere Laser 95 vorgesehen, welche Strahlung abgeben, die vom aufgetragenen Beschichtungsmaterial oder dem Substrat zumindest teilweise absorbiert werden und so den Film erwärmen. Die Laser 95 sind schwenkbar angeordnet, so daß sie über die Substratoberfläche 21, beziehungsweise jeweils Bereichen der Substratoberfläche 21 gerastert werden können. Die Schwenkung, vorzugsweise auch die Intensität der Laser wird mittels eines Rechners 15 gesteuert. Im einfachsten Fall kann die Oberfläche 21 mit den Lasern 95 durch Schwenkung abgerastert werden.

Es ist aber auch möglich, Fehlstellen, wie insbesondere kraterartige Vertiefungen 71 im Film 7 zu erfassen und gezielt zu glätten, indem einer oder mehrere Laser 95 auf die Fehlstelle gerichtet werden. Dazu ist bei dem in Fig. 6 gezeigten Beispiel eine Kamera 96 vorgesehen, die an den Rechner 15 angeschlossen ist. Mit der Kamera werden eventuell vorhandene Fehlstellen aufgenommen und deren Position durch den Rechner ermittelt. Der Rechner steuert dann einen oder mehrere Laser so, daß diese das Beschichtungsmaterial im Bereich der Fehlstelle erwärmen und die Fehlstelle dadurch ausgleichen.

Dieses Prinzip ist auch auf die anderen, beispielhaft anhand der Fig. 1 bis 4 dargestellten Verfahren anwendbar. Daher ist in Weiterbildung der Erfindung auch allgemein eine Einrichtung zur gezielten Beeinflussung der Beschichtungsoberfläche vorgesehen, welche eine Erfassungseinrichtung zur Erfassung der Position von Fehlstellen im Film aufweist, vorzugsweise mit einer Kamera. Die durch die Erfassungseinrichtung detektierten Fehlstellen werden gezielt durch Bewegung oder Richtung des Gasstroms und/oder der Strahlungsquelle zur berührungslosen Erwärmung und/oder zumindest einer Nadel ausgeglichen.

Im folgenden werden beispielhaft die kraterähnlichen Vertiefungen, die mit der Erfindung beseitigbar sind, näher anhand von Meßergebnissen charakterisiert. Fig. 7 zeigt eine elektronenmiktroskopische Aufnahme einer solchen Vertiefung 71. Wie anhand der Aufnahme zu erkennen ist, hat die vermessene Vertiefung bei der in diesem Beispiel gezeigten Beschichtung einen Durchmesser von etwa 10 Mikrometern.

In Fig. 8 ist ein zweidimensionales Oberflächenprofil eines anderen Ausschnitts eines Lackfilms dargestellt. Das Oberflächenprofil wurde mittels Weisslicht-Interferometrie gewonnen. Der dargestellte Ausschnitt hat eine Abmessung von 1,24 x 0,94 Millimetern. Im gezeigten Ausschnitt sind zwei kraterähnliche Vertiefungen zu erkennen. Fig. 9 zeigt dazu weiterhin ein Linienprofil durch die größere der beiden Vertiefungen (im Blickwinkel der Fig. 8 ist dies die hintere der beiden Vertiefungen 71). Das Linienprofil zeigt, daß die Vertiefung eine äußere Abmessung von etwa 0,3 Millimetern aufweist. Diese Abmessung ergibt sich bei einer Annäherung der Form der Vertiefung als kegel- oder kegelstumpförmig. Offensichtlich sind die Pinholes 71 sehr tief, mit sich zum Substrat hin verjüngendem Querschnitt. Insbesondere konnte die wirkliche Tiefe mit Weisslicht-Interferometrie nicht ermittelt werden, da der mögliche Meßbereich überschritten wird. Allerdings deuten die ermittelten Werte darauf hin, daß die Vertiefungen bis auf das Substrat reichen, was auch die Erscheinung der Vertiefungen vermuten lässt. Allgemein sind es gerade solche Vertiefungen, welche mit dem erfindungsgemäßen Verfahren geschlossen werden können.

Der Kraterdurchmesser ist im allgemeinen abhängig von der Schichtdicke und kann auch größer sein, als bei dem in Fig. 8 gezeigten Beispiel. Es wird davon ausgegangen, daß diese kraterartigen Vertiefungen von kleinen chemischen und/oder topographischen Störungen auf dem Substrat ausgehen. Die Vertiefung läuft dann nach oben trichterförmig auseinander. Dabei ist die Krümmung der Trichterwand eine Funktion der Oberflächenspannung. Dies führt dazu, daß eine größere Schichtdicke nicht etwa zu einer Verbesserung des Erscheinungsbildes der Beschichtung führen, sondern im Gegenteil die Vertiefungen mit steigender Schichtdicke immer deutlicher hervortreten, da deren Durchmesser an der Beschichtungsoberfläche größer wird.

Krater, wie bei dem in Fig. 8 gezeigten Beispiel werden schon oberhalb von 2µm Schichtdicke für das menschliche Auge auflösbar und stören das Erscheinungsbild einer geschlossenen Lackoberfläche. Bei steigender Schichtdicke nimmt zwar deren Dichte ab, dafür steigt jedoch wie gesagt deren Durchmesser an der Oberfläche an.

Die erfindungsgemäße gezielte Beeinflussung der Filmoberfläche eignet sich demgemäß insbesondere für das Verschließen von Vertiefungen ab etwa 2 Mikrometern Durchmesser an der Oberfläche, vorzugsweise 5 Mikrometern Durchmesser. Vertiefungen ab einem solchen Durchmesser stören das Erscheinungsbild des Lackes oder der Beschichtung. Der Durchmesser der kraterähnlichen Vertiefungen kann, wie das oben gezeigte Beispiel verdeutlicht, an der Oberfläche auch bis in den MillimeterBereich reichen. Auch solche großen Störungen können mittels der Erfindung zumindest teilweise beseitigt werden. Eine Bewegung des Beschichtungsmaterials über größere Strecken hinweg wird jedoch nicht durchgeführt. Vorzugsweise wird das Beschichtungsmaterial durch die Glättungseinrichtung um weniger als einen Millimeter, besonders vorzugsweise um weniger als 0,25 Millimeter lateral bewegt. Insbesondere die Ränder zu unbeschichteten Bereichen werden vorzugsweise nicht beeinflusst, so dass scharfe Konturen an den Rändern erhalten bleiben.

Es ist dem Fachmann ersichtlich, daß die Erfindung nicht auf die vorstehenden Ausführungsbeispiele beschränkt ist, sondern in vielfältiger Weise variiert werden kann. Insbesondere können die einzelnen Merkmale der Ausführungsbeispiele auch miteinander kombiniert werden.

## Patentansprüche

1. Vorrichtung zum Auftragen von Beschichtungen auf Oberflächen von Substraten in Form von Papier, Karton oder Kunststofffolien, insbesondere von Druckerzeugnissen, vorzugsweise zur Veredelung von Druckerzeugnisse, mit
- einer Beschichtungseinheit zum Auftragen von Beschichtungsmaterial in fluider Form auf die Substratoberfläche und zur lateral strukturierten Beschichtung unter Aussparung von Bereichen der Substratoberfläche, sowie
- einer Fördereinrichtung, um die Substratoberfläche relativ zur Beschichtungseinheit entlang einer Laufrichtung an der Beschichtungseinheit vorbeizubewegen, vorzugsweise durch Bewegung des Substrats an einer feststehenden Beschichtungseinheit, sowie
- einer Einrichtung zur Glättung des auf die Substratoberfläche mittels der Beschichtungseinheit aufgetragenen, noch fluiden Films, wobei die Einrichtung eine Einrichtung zur Erzeugung eines Gasstroms umfasst, welcher auf die mit dem Film beschichtete Substratoberfläche gerichtet ist und den Film unter zumindest teilweiser Beseitigung von unerwünschten Strukturen der Filmoberfläche, wie Vertiefungen, Erhöhungen und Kratern vor der Aushärtung des Beschichtungsmaterials glättet und dabei das Beschichtungsmaterial durch den Gasstrom um weniger als 1 mm, besonders bevorzugt weniger als 0,25 mm entlang der Oberfläche transportiert.

2. Vorrichtung gemäß vorstehendem Anspruch, **dadurch gekennzeichnet, dass** die Beschichtungseinheit als Drop-on-Demand-Beschichtungseinheit mit Düsen zur Abgabe von jeweils einzelnen Tropfen des Beschichtungsmaterials unter Ansprechen auf Steuersignale,
- wobei die Düsenanordnung das Beschichtungsmaterial berührungslos auf die Substratoberfläche aufträgt, und
- wobei die Düsen der Beschichtungseinheit in zumindest einer Reihe angeordnet sind, welche quer zur Laufrichtung verläuft und die verarbeitbare Substratbreite senkrecht zur Laufrichtung zumindest zu drei Vierteln überspannt, und
- wobei die Düsen in Richtung quer zur Laufrichtung vorzugsweise starr angeordnet sind, sowie eine rechnergestützte Steuereinrichtung zur Ansteuerung der Düsen.

3. Vorrichtung gemäß einem der vorstehenden Ansprüche, **dadurch gekennzeichnet, dass** die Beschichtungseinheit eine der folgenden Einrichtungen umfasst:
- eine Einrichtung zum Walzenauftrag,
- eine Tiefdruck-Einrichtung,
- eine Flexodruck-Einrichtung,
- eine Siebdruck- Einrichtung,
- eine Digitaldruck- Einrichtung,
- eine Tampondruck-Einrichtung.

4. Vorrichtung gemäß einem der vorstehenden Ansprüche, **dadurch gekennzeichnet, dass** die Glättungseinrichtung eine Einrichtung zur Erzeugung eines Gasstroms mit zumindest einer Reihe von Gasdüsen umfasst, welche quer zur Laufrichtung verläuft.

5. Vorrichtung gemäß einem der vorstehenden Ansprüche, **dadurch gekennzeichnet, dass** die Einrichtung zur Erzeugung eines Gasstroms zumindest eine der folgenden Einrichtungen umfasst:
- eine Einrichtung zur Erzeugung eines gepulsten Gasstroms,
- eine Heizeinrichtung zur Erwärmung des zumindest einen Gasstroms,
- eine Einrichtung zur Rasterung des Gasstroms über zumindest einen Teilbereich der Substratoberfläche,
- eine Einrichtung zur Beaufschlagung des Gasstroms mit Ultraschall-Wellen,
- zumindest eine Düse zur Erzeugung eines turbulenten Gasstroms,
- eine Düsenanordnung, welche Gasströme erzeugt, die unter verschiedenen Raumrichtungen auf die Substratoberfläche treffen und/oder Gradienten in der Strömungsgeschwindigkeit in mehreren Richtungen entlang der Oberfläche aufweisen,
- eine Einrichtung zur Erzeugung eines Gasstroms, welcher unter schrägem Winkel auf die Substratoberfläche trifft, insbesondere unter einem Winkel im Bereich von größer 0° bis 90°, vorzugsweise im Bereich von 20° bis 80°, bevorzugt dabei im Bereich von 30° bis 70°, besonders bevorzugt im Bereich von 40° bis 60° gemessen vom Lot auf die Oberfläche.

6. Vorrichtung gemäß einem der vorstehenden Ansprüche,
**gekennzeichnet durch** eine Aushärteeinrichtung zur Härtung des Beschichtungsmaterials, welche in Laufrichtung der Glättungseinrichtung nachgeordnet ist, wobei die Aushärteeinrichtung eine UV-Lichtquelle und/oder einen Ofen und/oder einen Heizstrahler und/oder eine Mikrowellenquelle umfasst.

7. Vorrichtung gemäß einem der vorstehenden Ansprüche, ausgebildet als Offsetdruck-, Tiefdruck-, Flexodruck-, Siebdruck-, Digitaldruck- oder Tampondruckmaschine.

8. Verfahren zum Auftragen von Beschichtungen auf Oberflächen von Substraten, bei welchem
- mit einer Beschichtungseinheit Beschichtungsmaterial in fluider Form aufgetragen und unter Aussparung von Bereichen der Substratoberfläche lateral strukturiert beschichtet wird, während
- mit einer Fördereinrichtung die Substratoberfläche relativ zur Beschichtungseinheit entlang einer Laufrichtung an der Beschichtungseinheit vorbeibewegt wird, vorzugsweise durch Bewegung des Substrats an einer feststehenden Beschichtungseinheit, und
- wobei der auf die Substratoberfläche mittels der Beschichtungseinheit aufgetragene, noch fluide Film vor dessen Verfestigung geglättet wird,
- wobei zur Glättung ein Gasstrom erzeugt und auf die mit dem Film beschichtete Substratoberfläche gerichtet wird, und das Beschichtungsmaterial durch den Gasstrom um weniger als 1 mm, besonders bevorzugt weniger als 0,25 mm entlang der Oberfläche transportiert wird,
- wobei das Beschichtungsmaterial berührungslos mittels einer Düsenanordnung auf die Substratoberfläche aufgetragen wird,
- wobei die Düsen mittels einer rechnergestützten Steuereinrichtung angesteuert werden und der Film im Drop-on-Demand-Verfahren aufgetragen wird, indem die Düsen jeweils einzelne Tropfen des Beschichtungsmaterials unter Ansprechen auf Steuersignale abgeben.

9. Verfahren gemäß vorstehendem Anspruch, **dadurch gekennzeichnet, dass** das Beschichtungsmaterial mit Düsen aufgetragen wird, die in zumindest einer Reihe angeordnet sind, welche quer zur Laufrichtung verläuft und die verarbeitbare Substratbreite senkrecht zur Laufrichtung zumindest zu drei Vierteln überspannt, und wobei die Düsen in Richtung quer zur Laufrichtung vorzugsweise starr angeordnet sind.

10. Verfahren gemäß einem der zwei vorstehenden Ansprüche,
**dadurch gekennzeichnet, dass** das Beschichtungsmaterial durch Walzenauftrag, Sieb-, Digital- oder Tampondruck aufgebracht wird.

11. Verfahren gemäß einem der drei vorstehenden Ansprüche,
**dadurch gekennzeichnet, dass** der Gasstrom mittels einer Düsenreihe auf das Substrat gerichtet wird, die quer zur Laufrichtung angeordnet ist.

12. Verfahren gemäß einem der vier vorstehenden Ansprüche,
**dadurch gekennzeichnet, dass** der Film
- mit einem turbulenten oder gepulsten oder einem mit Ultraschall-Wellen beaufschlagten Gasstrom oder
- mit zumindest einem erwärmten Gasstrom, wobei der zumindest eine Gasstrom auf eine Temperatur im Bereich von 50 bis 500°C, vorzugsweise im Bereich von 100 bis 400°C, besonders bevorzugt im Bereich von 150 bis 300°C aufgeheizt wird, oder
- mit einem Gasstrom, welcher unter schrägem Winkel auf die Substratoberfläche trifft, insbesondere unter einem Winkel im Bereich von größer 0° bis 90°, vorzugsweise im Bereich von 20° bis 80°, bevorzugt dabei im Bereich von 30° bis 70°, besonders bevorzugt im Bereich von 40° bis 60° gemessen vom Lot auf die Oberfläche, oder
- mit Gasströmen, die unter verschiedenen Raumrichtungen auf die Substratoberfläche treffen und/oder Gradienten in der Strömungsgeschwindigkeit in mehreren Richtungen entlang der Oberfläche aufweisen, oder
- mit zumindest einem Gasstrom, der über zumindest einen Teilbereich der Substratoberfläche gerastert wird, geglättet wird.

13. Verfahren gemäß einem der fünf vorstehenden Ansprüche,
**dadurch gekennzeichnet, dass** ein Film mit einer Schichtdicke kleiner 100 Mikrometer, vorzugsweise kleiner 50 Mikrometer, besonders bevorzugt kleiner 30 Mikrometer, oder kleiner 20 Mikrometer, insbesondere kleiner 10 Mikrometer aufgetragen wird, wobei durch das Glätten Vertiefungen, insbesondere kraterähnliche Vertiefungen, weiterhin insbesondere Vertiefungen, welche bis auf das Substrat reichen, geschlossen werden.

14. Verfahren gemäß einem der sechs vorstehenden Ansprüche,
**dadurch gekennzeichnet, dass** der Film nach der Glättung mittels einer Aushärteeinrichtung gehärtet wird, wobei ein UV-härtbares Beschichtungsmaterial oder eine Druckfarbe aufgetragen und diese durch Einstrahlung von UV-Licht und/oder durch Erwärmung in einem ofen und/oder mit einem Heizstrahler und/oder mittels einer Mikrowellenquelle nach der Glättung gehärtet wird.

## Claims

1. Apparatus for applying coatings to surfaces of substrates in the form of paper, cardboard or synthetic sheets, in particular of printed products, preferably for refining printed products, having:
- a coating unit for applying coating material in fluid form to the substrate surface and for laterally structured coating, leaving free regions of the substrate surface, and
- a conveying device for moving the substrate surface relative to the coating unit in a direction of travel past the coating unit, preferably by moving the substrate at a fixed coating unit, and
- a device for smoothing the still fluid film applied to the substrate surface by the coating unit, wherein the device includes a device for generating a gas stream which is directed onto the substrate surface coated with the film, and which smoothes the film while at least partially removing undesired structures on the film surface, such as depressions, elevations and craters, before the coating material cures, and transports the coating material less than 1 mm, particularly preferably less than 0.25 mm, along the surface by the gas stream.

2. Apparatus as claimed in the preceding Claim, **characterised in that** the coating unit [*lacuna*] as a drop-on-demand coating unit having nozzles for delivery of, in each case, individual droplets of the coating material in response to control signals,
- wherein the nozzle system applies the coating material to the substrate surface in a contactless manner, and
- wherein the nozzles of the coating unit are arranged in at least one row extending transverse to the direction of travel and spanning at least three quarters of the processable substrate width perpendicular to the direction of travel, and
- wherein the nozzles are preferably rigidly arranged in the direction transverse to the direction of travel, as well as a computer-assisted control device for actuating the nozzles.

3. Apparatus as claimed in any one of the preceding Claims, **characterised in that** the coating unit includes one of the following devices:
- a device for roller application,
- a rotogravure printing unit,
- a flexographic printing unit,
- a screen printing unit,
- a digital printing unit,
- a pad printing unit.

4. Apparatus as claimed in any one of the preceding Claims, **characterised in that** the smoothing device includes a device for generating a gas stream having at least one row of gas nozzles extending transverse to the direction of travel.

5. Apparatus as claimed in any one of the preceding Claims, **characterised in that** the device for generating a gas stream includes at least one of the following devices:
- a device for generating a pulsed gas stream,
- a heating device for heating the at least one gas stream,
- a device for gridding the gas stream over at least a partial region of the substrate surface,
- a device for impinging the gas stream with ultrasound waves,
- at least one nozzle for generating a turbulent gas stream,
- a nozzle system which generates gas streams which strike the substrate surface in different spatial directions and/or which have gradients in the flow velocity in several directions along the surface,
- a device for generating a gas stream which strikes the substrate surface at an oblique angle, in particular at an angle in the range of greater than 0° to 90°, preferably in the range of 20° to 80°, in a preferred manner in the range of 30° to 70°, in a particularly preferred manner in the range of 40° to 60°, measured from the perpendicular to the surface.

6. Apparatus as claimed in any one of the preceding Claims, **characterised by** a curing device for curing the coating material, provided downstream of the smoothing device in the direction of travel, wherein the curing device includes a UV light source and/or an oven and/or a radiant heater and/or a microwave source.

7. Apparatus as claimed in any one of the preceding Claims, designed as an offset printing, rotogravure printing, flexographic printing, screen printing, digital printing, or pad printing machine.

8. Method for applying coatings to surfaces of substrates, wherein:
- coating material is applied in fluid form using a coating unit and is coated in a laterally structured manner, leaving free regions of the substrate surface, while
- the substrate surface is moved, using a conveying device, relative to the coating unit in a direction of travel past the coating unit, preferably by moving the substrate at a fixed coating unit, and
- wherein the still fluid film applied to the substrate surface by the coating unit is smoothed before it solidifies,
- wherein for the smoothing a gas stream is generated and is directed onto the substrate surface coated with the film, and the coating material is transported less than 1 mm, particularly preferably less than 0.25 mm, along the surface by the gas stream,
- wherein the coating material is applied to the substrate surface in a contactless manner using a nozzle system,
- wherein the nozzles are actuated by a computer-assisted control device and the film is applied in the drop-on-demand process, in that the nozzles each deliver individual droplets of the coating material in response to control signals.

9. Method as claimed in the preceding Claim, **characterised in that** the coating material is applied using nozzles arranged in at least one row which extends transverse to the direction of travel and spans at least three quarters of the processable substrate width perpendicular to the direction of travel, and wherein the nozzles are preferably rigidly arranged in the direction transverse to the direction of travel.

10. Method as claimed in any one of the two preceding Claims, **characterised in that** the coating material is applied by roller or by screen, digital, or pad printing.

11. Method as claimed in any one of the three preceding Claims, **characterised in that** the gas stream is directed onto the substrate using a row of nozzles arranged transverse to the direction of travel.

12. Method as claimed in any one of the four preceding Claims, **characterised in that** the film is smoothed
- by means of a turbulent or pulsed gas stream, or a gas stream impinged upon by ultrasound waves, or
- by means of at least one heated gas stream, wherein the at least one gas stream is heated to a temperature in the range of 50 to 500°C, preferably in the range of 100 to 400°C, particularly preferably in the range of 150 to 300°C, or
- by means of a gas stream which strikes the substrate surface at an oblique angle, in particular at an angle in the range of greater than 0° to 90°, preferably in the range of 20° to 80°, in a preferred manner in the range of 30° to 70°, in a particularly preferred manner in the range of 40° to 60°, measured from the perpendicular to the surface, or
- by means of gas streams which strike the substrate surface in different spatial directions and/or which have gradients in the flow velocity in several directions along the surface, or
- by means of at least one gas stream which is gridded over at least a partial region of the substrate surface.

13. Method as claimed in any one of the five preceding Claims, **characterised in that** a film having a layer thickness of less than 100 micrometres, preferably less than 50 micrometers, particularly preferably less than 30 micrometres, or less than 20 micrometres, in particular less than 10 micrometres, is applied, wherein depressions, in particular crater-like depressions, also in particular depressions which extend to the substrate, are closed by the smoothing.

14. Method as claimed in any one of the six preceding Claims, **characterised in that** after the smoothing the film is cured using a curing device, wherein a UV-curable coating material or a printing ink is applied and this is cured by irradiation with UV light and/or by heating in an oven and/or using a radiant heater and/or using a microwave source after smoothing.

## Revendications

1. Dispositif pour appliquer des revêtements sur des surfaces de substrats sous forme de papier, carton ou films en matière plastique, en particulier de produits d'impression, de préférence pour l'amélioration de produits d'impression, comprenant
- une unité d'enduction pour l'application de matériau d'enduction sous forme de fluide sur la surface de substrat et pour le revêtement structuré latéralement en évidant des zones de la surface de substrat, et
- un dispositif de transport, pour déplacer la surface de substrat par rapport à l'unité d'enduction le long d'un sens de marche en passant devant l'unité d'enduction, de préférence par le déplacement du substrat sur une unité d'enduction fixe, et
- un appareil pour le lissage du film encore fluide, appliqué sur la surface de substrat au moyen de l'unité d'enduction, le dispositif comprenant un dispositif pour générer un flux de gaz, lequel est orienté sur la surface de substrat revêtue avec le film et lisse le film en éliminant au moins partiellement des structures inopportunes de la surface de film, telles que cavités, élévations et cratères avant le durcissement du matériau de revêtement et transportant ainsi le matériau de revêtement par le flux de gaz de moins 1 mm, avec une préférence particulière de moins de 0,25 mm le long de la surface.

2. Dispositif selon la revendication précédente, **caractérisé en ce que** l'unité d'enduction est conçue sous forme d'unité d'enduction Drop-on-Demand dotée de buses pour l'émission de gouttes respectivement individuelles du matériau de revêtement avec réaction à des signaux de commande,
- l'agencement de buses appliquant le matériau de revêtement sans problème sur la surface de substrat, et
- les buses de l'unité d'enduction étant disposées en au moins une rangée, qui est agencée transversalement au sens de marche et recouvre la largeur de substrat pouvant être traitée perpendiculairement au sens de marche au moins sur les trois quarts, et
- les buses étant disposées de préférence de façon fixe dans le sens transversal au sens de marche, et un dispositif de commande automatisé pour l'actionnement des buses.

3. Dispositif selon l'une des revendications précédentes, **caractérisé en ce que** l'unité d'enduction comprend au moins l'un des dispositifs suivantes :
- un dispositif pour l'application au rouleau,
- un dispositif pour l'héliogravure,
- un dispositif pour l'impression flexographique,
- un dispositif de sérigraphie,
- un dispositif d'impression numérique,
- un dispositif d'impression au tampon.

4. Dispositif selon l'une des revendications précédentes, **caractérisé en ce que** le dispositif de lissage comprend un dispositif pour générer un flux de gaz avec au moins une rangée de buses de gaz, laquelle est disposée transversalement au sens de marche.

5. Dispositif selon l'une des revendications précédentes, **caractérisé en ce que** le dispositif pour générer un flux de gaz comprend au moins l'un des dispositifs suivantes :
- un dispositif pour générer un flux de gaz pulsé,
- un dispositif de chauffage pour réchauffer le au moins un flux de gaz,
- un dispositif pour le passage du flux de gaz sur au moins une zone partielle de la surface de substrat,
- un dispositif pour l'alimentation du flux de gaz avec des ondes ultrasonores,
- au moins une buse pour générer un flux de gaz turbulent,
- un agencement de buses, qui génère des flux de gaz, qui arrivent dans différentes directions de l'espace sur la surface de substrat et/ou présentent des gradients dans la vitesse d'écoulement dans plusieurs directions le long de la surface,
- un dispositif pour générer un flux de gaz, qui arrive sur la surface de substrat sous un angle incliné, en particulier sous un angle situé dans la plage de plus de 0° jusqu'à 90°, de préférence dans la plage de 20° à 80°, de préférence ici dans la plage de 30° à 70°, avec une préférence particulière dans la plage de 40° à 60°, mesuré par rapport à la perpendiculaire à la surface.

6. Dispositif selon l'une des revendications précédentes, **caractérisé par** un dispositif de durcissement pour le durcissement du matériau de revêtement, lequel est disposé en aval dans le sens de marche du dispositif de lissage, le dispositif de durcissement comprenant une source de lumière UV et/ou un four et/ou un radiateur et/ou une source de micro-ondes.

7. Dispositif selon l'une des revendications précédentes, conçu sous forme de machine d'impression offset, d'héliogravure, d'impression flexographique, de sérigraphie, d'impression numérique ou d'impression au tampon.

8. Procédé pour l'application de revêtements sur des surfaces de substrats, dans lequel
- du matériau de revêtement est appliqué sous forme de fluide avec une unité d'enduction et est recouvert, de façon structurée latéralement, en évidant des zones de la surface de substrat, alors que
- la surface de substrat est déplacée avec un dispositif de transport par rapport à l'unité de revêtement le long d'un sens de marche en passant devant l'unité de revêtement, de préférence par déplacement du substrat sur une unité d'enduction fixe, et
- le film encore fluide, appliqué sur la surface de substrat au moyen de l'unité d'enduction, étant lissé avant sa solidification,
- un flux de gaz étant généré pour le lissage et étant orienté sur la surface de substrat recouverte avec le film, et le matériau de revêtement étant transporté par le flux de gaz de moins de 1 mm, avec une préférence particulière de moins de 0,25 mm le long de la surface,
- le matériau d'enduction étant appliqué sans contact au moyen d'un agencement de buses sur la surface de substrat,
- les buses étant actionnées au moyen d'un dispositif de commande automatisé et le film étant appliqué dans le procédé Drop-on-Demand, du fait que les buses délivrent à chaque fois des gouttes individuelles du matériau de revêtement en réaction à des signaux de commande.

9. Procédé selon la revendication précédente, **caractérisé en ce que** le matériau de revêtement est appliqué avec des buses, qui sont disposées en au moins une rangée, laquelle est agencée transversalement au sens de marche et recouvrant la largeur de substrat pouvant être traitée perpendiculairement au sens de marche au moins sur les trois quarts, les buses étant disposées de préférence de façon fixe dans la direction transversale au sens de marche.

10. Procédé selon l'une des deux revendications précédentes, **caractérisé en ce que** le matériau de revêtement est appliqué par application au rouleau, impression sérigraphique, impression numérique ou impression au tampon.

11. Procédé selon l'une des trois revendications précédentes, **caractérisé en ce que** le flux de gaz est orienté au moyen d'une rangée de buses sur le substrat, laquelle est disposée transversalement au sens de marche.

12. Procédé selon l'une des quatre revendications précédentes, **caractérisé en ce que** le film est lissé
- avec un flux de gaz turbulent ou pulsé ou un flux de gaz alimenté avec des ondes ultrasonores ou
- avec au moins un flux de gaz réchauffé, le au moins un flux de gaz étant réchauffé jusqu'à une température de l'ordre de 50 à 500°C, de préférence dans la plage de 100 à 400°C, avec une préférence particulière dans la plage de 150 à 300°C, ou
- avec un flux de gaz, qui arrive sous un angle incliné sur la surface de substrat, en particulier sous un angle de l'ordre de plus de 0° jusqu'à 90°, de préférence dans la plage de 20° à 80°, avec une préférence particulière dans la plage de 30° à 70°, avec une préférence particulière dans la plage de 40° à 60°, mesuré par rapport à la perpendiculaire à la surface, ou
- avec des flux de gaz, qui arrivent dans différentes directions de l'espace sur la surface de substrat et/ou présentent des gradients dans la vitesse d'écoulement dans plusieurs directions le long de la surface, ou
- avec au moins un flux de gaz, qui est amené par au moins une zone partielle de la surface de substrat.

13. Procédé selon l'une des cinq revendications précédentes, **caractérisé en ce qu'**un film présentant une épaisseur de couche inférieure à 100 micromètres, de préférence inférieure à 50 micromètres, avec une préférence particulière inférieure à 30 micromètres ou inférieure à 20 micromètres, en particulier inférieure à 10 micromètres est appliqué, des cavités, en particulier des cavités ressemblant à des cratères, également en particulier des cavités qui vont jusqu'au substrat, étant fermées par le lissage.

14. Procédé selon l'une des six revendications précédentes, **caractérisé en ce que** le film est durci après le lissage au moyen d'un dispositif de durcissement, un matériau de revêtement durcissable aux UV ou une couleur d'impression étant appliqué(e) et cette couleur étant durcie par l'envoi de lumière UV et/ou par réchauffement dans un four et/ou avec un radiateur et/ou au moyen d'une source de micro-ondes après le lissage.
